# EUROPÄISCHE PATENTSCHRIFT

(11) **EP 3 363 970 B1**
(45) Veröffentlichungstag und Bekanntmachung des Hinweises auf die Patenterteilung: **18.09.2019**
(21) Anmeldenummer: 18156222.4
(22) Anmeldetag: 12.02.2018
(51) Int. Cl.: E05B 17/04, E05B 59/00, E05B 9/02, E05B 63/00

(54) **SCHLOSS**
LOCK
SERRURE

(30) Priorität: 15.02.2017 AT 5002717 U
(43) Veröffentlichungstag der Anmeldung: 22.08.2018
(73) Patentinhaber: Roto Frank Fenster- und Türtechnologie GmbH, 70771 Leinfelden-Echterdingen (DE)
(72) Erfinder: Trummer, Hannes, 8401 Kalsdorf (AT); Hopfer, Robert, 8071 Hausmannstätten (AT)
(74) Vertreter: Speringer, Markus

(56) Entgegenhaltungen:
- WO-A2-2006/033566
- US-A- 5 176 416
- US-B1- 6 318 769

## Beschreibung

### Technisches Gebiet

Die Erfindung betrifft ein Schloss für eine Tür oder ein Fenster umfassend ein Gehäuse, ein zwischen einer Entriegelungsposition und einer Verriegelungsposition verschiebbares Riegelelement sowie eine betätigbare Zylinderschließnocke, welche in Zusammenwirken mit einem Sperrhebel der Verlagerung des Riegelelements dient.

### Stand der Technik

Bei Schlössern für Türen oder Fenstern, insbesondere auch bei Zusatzschlössern, welche mittels eines Schließzylinders betätigt werden, ist es regelmäßig gewünscht, den vorragenden Schließzylinderabschnitt durch eine Rosette abzudecken. Dabei kommen im Wesentlichen zwei Arten von Rosetten zum Einsatz. Einerseites welche, die in der Höhe des Schließzylinders links und rechts davon verschraubt werden, oder andererseits Rosetten, welche einen länglichen Aufbau haben und unterhalb und oberhalb des Schließzylinders befestigt werden. Bei den Rosetten, die links und rechts verschraubt werden ist es möglich, diese durch das Schlossgehäuse hindurch von der anderen Türseite her zu verschrauben, wodurch diese von der Außenseite nicht einfach abmontiert werden können, was einen erhöhten Sicherheitsaspekt bietet. Bei den oberhalb und unterhalb des Schließzylinders montierten Rosetten handelt es sich im Allgemeinen um Aufschieberosetten, bei welchen eine Basisplatte an der Tür auf der Außenseite montiert wird, und eine Abdeckplatte dann aufgeschoben und danach der Zylinder in seine endgültige Lage gebracht wird. Die Verschraubungen dieser Rosetten ragen somit nicht durch das Schloss durch, da insbesondere bei der oberen Rosettenverschraubung die Schlossmechanik im Weg ist. Diese Form der Rosetten, welche besonders auch bei Rahmentüren mit geringem Dornmaß eingesetzt werden, bieten somit eine deutlich geringere Sicherheit, da alle Rosettenteile von der Türaußenseite aus montiert sind.

Zusatzschlösser sollen üblicherweise mechanisch einfach aufgebaut sein, um auch die Kosten derartiger Schlösser für den Endkunden gering zu halten. Ein üblicher Aufbau eines derartigen, sehr einfach aufgebauten Zusatzschlosses, ist beispielsweise aus der DE 3605473 A1 bekannt. Hier wird der Riegel direkt durch eine vom Schließzylinder betätigte Sperrnase zwischen einer Verriegelungsposition und einer Entriegelungsposition verschoben. Zusätzlich ist noch eine einfache Zuhaltung als Rückdrücksicherung für den Riegel vorgesehen, welche ebenfalls von der Sperrnase normal zur Ausschubrichtung des Riegels verschoben wird.

Weiterhin sind aus den US 6,318,769 B1 und US 5,176,416 Zusatzschlösser bekannt, welche mit Durchbrüche durch das Gehäuse versehen sind hindurch von welchen eine Rosette verschraubt werden kann. Die Durchbrüche sind in jeder Schlossposition frei durchgängig.

### Kurzbeschreibung der Erfindung

Ausgehend von diesem sehr einfachen Aufbau eines Zusatzschlosses soll nun ermöglicht werden, auch Sicherheitsrosetten mit Befestigungen oberhalb und unterhalb des Schließzylinders zu montieren, wobei die Montage der Rosette von der Türinnenseite ermöglicht sein soll. Gleichzeitig soll der Aufbau eines derartigen Schlosses weiterhin sehr einfach und kostengünstig gehalten werden. Eine weitere Aufgabe der vorliegenden Erfindung besteht darin, den Ausschub des Riegels sehr effizient und mit hohem Bedienkomfort zu bewerkstelligen, wobei der volle Ausschub weniger als eine ganze Schlüsselumdrehung benötigen soll.

Diese Aufgabe wird erfindungsgemäß dadurch gelöst, dass zwischen der Zylinderschließnocke und dem hinteren Endabschnitt des Riegelelements in der Entriegelungsstellung ein Durchbruch durch das Gehäuse ausgebildet ist, und dass der Sperrhebel an einem Endabschnitt als Ringabschnitt ausgebildet ist, welcher schwenkbar um den Zylinder der Zylinderschließnocke herum gelagert ist, wobei der Ringabschnitt an seinen jeweiligen freien Enden Anschlagflächen für die Zylinderschließnocke aufweist, und dass ferner der vom Ringabschnitt abgewandte Endabschnitt als mit dem Riegelelement gekoppelter Umlenkhebel ausgebildet ist, welcher einen konkav in Richtung des Durchbruchs gebogenen Abschnitt oder eine randseitige Ausnehmung aufweist, sodass der Durchbruch in der Entriegelungsposition des Schlosses mit der Hohlkehle des konkaven Abschnitts bzw. mit der randseitigen Ausnehmung fluchtet und der Durchbruch somit in jeder Schlossposition frei durchgängig ist. Der Durchbruch gewährleistet, dass eine Sicherheitsrosette durch das Schlossgehäuse hindurch von der Türinnenseite aus verschraubt werden kann. Damit dieser Durchbruch der Schlossmechanik nicht im Weg ist, ist der Sperrhebel vorgesehen. Dieser behindert den Durchbruch durch den gebogenen bzw. mit einer randseitigen Ausnehmung versehenen Umlenkhebel nicht und bietet dabei gleichzeitig eine effiziente Kraftübertragung zwischen Zylinderschließnocke und Riegelelement, wodurch das Riegelelement mit weniger als einer Umdrehung der Zylinderschließnocke in seine Verriegelungsposition bewegt werden kann.

Gemäß einem weiteren Merkmal der Erfindung ist es vorgesehen, dass zwischen Stulp und Durchbruch eine normal zur Ausschubrichtung des Riegelelements durch die Zylinderschließnocke verschiebbare Zuhaltung vorgesehen ist, welche mit einer am unteren Ende angeordneten Anschlagsfläche in den Bewegungsweg der Zylinderschließnocke ragt, und welche in der Verriegelungsposition mit einer Wirkfläche in den Bewegungsweg des Riegelelements ragt und damit eine Rückdrücksicherung ausbildet. Auf diese Art und Weise kann auf sehr einfache Weise eine Rückdrücksicherung ausgebildet werden, wobei die Zuhaltung bis auf die nach unten ragende Anschlagfläche für die Zylinderschließnocke gänzlich im Bereich des Riegelelements bzw. darüber positioniert ist und somit ebenfalls den Durchbruch im Schlossgehäuse nicht behindert.

Dabei ist es ein zusätzliches erfindungsgemäßes Merkmal, dass an der Zuhaltung eine Rastnase vorgesehen ist, welche in der Entriegelungsposition mit einer entsprechenden Rastausnehmung am Riegelelement in Eingriff steht, und dieses in der Entriegelungsposition sichert. Die Zuhaltung kann somit nicht nur als Rückdrücksicherung in der Verriegelungsposition dienen, sondern den Riegel auch in der Entriegelungsposition beispielsweise gegen Vibrationen sichern.

Es ist ferner ein Merkmal der vorliegenden Erfindung, dass die Zuhaltung mittels einer Feder in Richtung Verriegelungsposition vorgespannt ist. Im einfachsten Fall ist es ausreichend, wenn die Zuhaltung aufgrund der Schwerkraft von oben auf den Riegel einwirkt und durch die Zylinderschließnocke bei Betätigung gegen die Schwerkraft angehoben wird. Je nach Aufbau des Schlosses kann die gewünschte Vorspannung der Zuhaltung jedoch auch durch eine Feder bewerkstelligt werden, welche die Zuhaltung nach unten in Richtung der Verriegelungposition vorspannt.

Ein weiteres Merkmal der Erfindung ist es, dass oberhalb des Riegelelements ein weiterer Durchbruch im Gehäuse vorgesehen ist, welcher den gleichen Normalabstand zum Stulp aufweist, wie der erste Durchbruch, und dass das Riegelelement an seiner oberen Stirnseite im hinteren Endabschnitt eine randseitige Ausnehmung aufweist, wobei der weitere Durchbruch in der Entriegelungsposition mit der Ausnehmung fluchtet, und dass ferner in der Verriegelungsposition die Ausnehmung mit der Wirkfläche der Zuhaltung zusammenwirkt, um die Rückdrücksicherung auszubilden. Es gibt am Markt mehrere standardisierte Sicherheitsrosetten, mit unterschiedlichen Abständen zwischen den Befestigungslöchern. Durch das Vorsehen eines weiteren Durchbruchs oberhalb des Riegelelements können somit wahlweise verschiedene Arten von Sicherheitsrosetten durch das Gehäuse durchverschraubt werden. Damit auch bei diesem weiteren Durchbruch die Schlossmechanik nicht im Weg ist, ist im hinteren Endabschnitt des Riegelelements eine randseitige Ausnehmung vorgesehen. Diese Ausnehmung im Riegelelement kann gleichzeitig dazu dienen, die Zuhaltung in der Verriegelungsposition aufzunehmen, wodurch die Wirkfläche der Zuhaltung in der Ausnehmung im Riegelelement anliegt und diesen daher gegen Zurückdrücken sichert.

Schließlich ist es ein weiteres Merkmal der vorliegenden Erfindung, dass der Umlenkhebel des Sperrhebels an seinem freien Ende einen Zapfen aufweist, welcher in einer normal zur Ausschubrichtung des Riegelelements verlaufenden Längsnut geführt ist. Auf diese Art und Weise kann eine sehr einfache Kopplung zwischen Umlenkhebel und Riegelelement hergestellt werden. Je nach Dicke des Riegels kann statt einer Längsnut auch ein Langloch zur Aufnahme des Zapfens vorgesehen sein. Es versteht sich für den Durchschnittsfachmann, dass selbstverständlich auch der Zapfen auf Seite des Riegelelements und die Längsnut bzw. das Langloch auf Seiten des Umlenkhebels positioniert sein können.

### Kurze Beschreibung der Zeichnungsfiguren

Die Erfindung wird nun in größerem Detail anhand der beiliegenden Figuren beschrieben, wobei
Fig. 1 eine schematische Seitenansicht durch ein erfindungsgemäßes Schloss in der Entriegelungsposition zeigt,
Fig. 2 das Schloss aus Fig. 1 in einer Zwischenstellung beim Ausschieben des Riegelelements zeigt,
Fig. 3 das Schloss aus Fig. 1 in der Verriegelungsposition zeigt,
Fig. 4 das Schloss aus Fig. 1 in einer Zwischenstellung zu Beginn des Entriegelungsvorgangs zeigt und
Fig. 5 das Schloss aus Fig. 1 in einer weiteren Zwischenstellung während des Entriegelungsvorgangs zeigt.

### Beschreibung der Ausführungsarten

Das in der Fig. 1 schematisch dargestellte erfindungsgemäße Schloss, welches bevorzugt als Zusatzschloss einsetzbar ist, weist ein Gehäuse 1 auf, in welchem ein normal zum Stulp 11 aus dem Gehäuse 1 ausschiebbares Riegelelement 2 angeordnet ist. Eine Zylinderschließnocke 3 wird beispielsweise über einen Schließzylinder (nicht gezeigt) betätigt, woraufhin die Zylinderschließnocke 3 über einen Sperrhebel 4 das Riegelelement 2 verlagert. Oberhalb der Zylinderschließnocke 3 und unterhalb des hinteren Endabschnitts 5 des Riegelelements 2 bei eingeschobener Stellung, also in der Entriegelungsposition, befindet sich ein Durchbruch 6. Gemeinsam mit einem Durchbruch unterhalb der Zylinderschließnocke, welche, wie hier gezeigt, bereits randseitig am Gehäuse 1 angeordnet ist, oder in anderen Ausführungen auch gänzlich außerhalb des Schlossgehäuses im Türblatt angeordnet ist, kann eine Sicherheitsrosette befestigt werden, indem die Befestigungsschrauben durch das gesamte Türblatt und das Schlossgehäuse durchgeführt werden und die Rosette damit auch von Seiten der Türinnenseite verschraubbar ist.

Damit der Durchbruch 6 in jeder Schlossstellung frei durchgänglich ist und nicht durch die Schlossmechanik behindert wird, weist der Sperrhebel 4 einen konkav in Richtung des Durchbruchs 6 gebogenen Umlenkhebel 10 auf. Statt einer konkaven Biegung, kann ein entsprechender Umlenkhebel 10 auch eine randseitige Ausnehmung aufweisen, welche in der Entriegelungsposition mit dem Durchbruch 6 fluchtet. Der Umlenkhebel 10 weist an seinem freien Ende einen Zapfen 20 auf, welcher in einer entsprechenden Längsnut 21 am Riegelelement 2 geführt ist und den Umlenkhebel 10 somit mit dem Riegelelement 2 koppelt. Beim unteren Endabschnitt des Sperrhebels 4 handelt es sich um einen Ringabschnitt 7, welcher um den Zylinder 8 der Zylinderschließnocke 3 herum schwenkbar angeordnet ist. Die freien Enden des Ringabschnitts 7 bilden jeweils Anschlagflächen 9, die in den Bewegungsweg der Zylinderschließnocke 3 ragen.

Weiters befindet sich im Gehäuse 1 eine Zuhaltung 12, welche normal zur Bewegungsrichtung des Riegelelements 2 verschiebbar ist. Am unteren Ende weist die Zuhaltung 12 eine Anschlagfläche 13 auf, welche ebenfalls in den Bewegungsweg der Zylinderschließnocke 3 ragt. Am oberen Ende, in Fig. 1 oberhalb des Riegelelements 2 angeordnet, befindet sich die Wirkfläche 14 der Zuhaltung 12, die bei ausgeschobenem Riegel die Rückdrücksicherung ausbildet. Die Zuhaltung ist im gezeigten Ausführungsbeispiel durch eine Feder 17 nach unten vorgespannt. Weiters befindet sich an der Zuhaltung 12 eine Rastnase 15, welche in der Entriegelungsstellung gemäß der Fig. 1 in einer entsprechenden Rastausnehmung 16 an der oberen Stirnseite des Riegelelements 2 eingreift und das Riegelelement 2 in der Entriegelungsposition beispielsweise gegen Vibrationen sichert. Es versteht sich für den Durchschnittsfachmann, dass selbstverständlich auch die Rastnase auf dem Riegelelement und die Rastausnehmung auf der Zuhaltung angeordnet sein können.

Oberhalb des hinteren Endabschnitts 5 des Riegelelements 2 befindet sich ein weiterer Durchbruch 18, in welchem ein anderer Typ von Sicherheitsrosette mit größerem Abstand der Befestigungslöcher durch das Türblatt durch befestigt werden kann. Damit auch dieser weitere Durchbruch 18 nicht durch die Schlossmechanik behindert wird, weist das Riegelelement 2 am hinteren Endabschnitt 5 an der Oberseite eine randseitige Ausnehmung 19 auf. In der in Fig. 1 dargestellten Entriegelungsposition ist somit auch dieser weitere Durchbruch 18 frei durchgängig und fluchtet mit der randseitigen Ausnehmung 19.

In der Fig. 2 ist eine Zwischenstellung des Schlosses bei Bewegung in die Verriegelungsposition dargestellt. Die Zylinderschließnocke 3 kommt beim Verriegelungsvorgang mit der hinteren Anschlagfläche 9 des Ringabschnitts 7 des Sperrhebels 4 in Kontakt und verschwenkt diesen, wodurch der Umlenkhebel 10 mit seinem in die Längsnut 21 eingreifenden Zapfen 20 das Riegelelement 2 in Richtung Verriegelungsposition ausschiebt. Dabei wird auch die Rastnase 15 der Zuhaltung 12 über eine Auflaufschräge aus der Rastausnehmung 16 im Riegelelement 2 gegen die Kraft der Feder 17 herausgedrückt.

Sobald das Riegelelement 2 seine ausgeschobene Verriegelungsposition erreicht (siehe Fig. 3), wird die Zuhaltung 12 aufgrund der Kraft der Feder nach unten gedrückt und die Wirkfläche 14 kommt mit der randseitigen Ausnehmung 19 an der Oberseite des hinteren Endabschnitts 5 des Riegelelements 2 in Eingriff, wodurch das Riegelelement 2 gegen Zurückdrücken gesichert ist. Für einen vollen Ausschub des Riegelelements 2 ist im gezeigten Ausführungsbeispiel nicht einmal eine viertel Umdrehung der Zylinderschließnocke 3 notwendig. Durch den Umlenkhebel 10 ist dennoch eine sehr günstige Kraftübertragung und ein hoher Bedienkomfort gegeben.

Wird das Schloss wieder durch Verdrehen der Zylinderschließnocke 3 in die andere Richtung entriegelt, so kommt diese zuerst mit der Anschlagfläche 13 der Zuhaltung 12 in Kontakt und hebt diese gegen die Kraft der Feder 17 an, um die Rückdrücksicherung des Riegelelements 2 freizugeben (siehe Fig. 4).

In weiterer Folge, wie in Fig. 5 dargestellt, trifft die Zylinderschließnocke 3 auf die vordere Anschlagfläche 9 des Ringabschnitts 7 des Sperrhebels 4 und schwenkt diesen in Richtung Entriegelungsposition, wobei über den Umlenkhebel 10 das Riegelelement 2 wieder ins Innere des Gehäuses 1 verlagert wird. Sobald der Entsperrvorgang abgeschlossen ist wird wieder die Schlossposition gemäß Fig. 1 erreicht.

## Patentansprüche

1. Schloss für eine Tür oder ein Fenster umfassend ein Gehäuse (1), ein zwischen einer Entriegelungsposition und einer Verriegelungsposition verschiebbares Riegelelement (2) sowie eine betätigbare Zylinderschließnocke (3), welche in Zusammenwirken mit einem Sperrhebel (4) der Verlagerung des Riegelelements (2) dient, **dadurch gekennzeichnet, dass** zwischen der Zylinderschließnocke (3) und dem hinteren Endabschnitt (5) des Riegelelements (2) in der Entriegelungsposition ein Durchbruch (6) durch das Gehäuse (1) ausgebildet ist, und dass der Sperrhebel (4) an einem Endabschnitt als Ringabschnitt (7) ausgebildet ist, welcher schwenkbar um den Zylinder (8) der Zylinderschließnocke (3) herum gelagert ist, wobei der Ringabschnitt (7) an seinen jeweiligen freien Enden Anschlagflächen (9) für die Zylinderschließnocke (3) aufweist, und dass ferner der vom Ringabschnitt (7) abgewandte Endabschnitt als mit dem Riegelelement (2) gekoppelter Umlenkhebel (10) ausgebildet ist, welcher einen konkav in Richtung des Durchbruchs (6) gebogenen Abschnitt oder eine randseitige Ausnehmung aufweist, sodass der Durchbruch (6) in der Entriegelungsposition des Schlosses mit der Hohlkehle des konkaven Abschnitts bzw. mit der randseitigen Ausnehmung fluchtet und der Durchbruch (6) somit in jeder Schlossposition frei durchgängig ist.

2. Schloss nach Anspruch 1, **dadurch gekennzeichnet, dass** zwischen Stulp (11) und Durchbruch (6) eine normal zur Ausschubrichtung des Riegelelements (2) durch die Zylinderschließnocke (3) verschiebbare Zuhaltung (12) vorgesehen ist, welche mit einer am unteren Ende angeordneten Anschlagsfläche (13) in den Bewegungsweg der Zylinderschließnocke (3) ragt, und welche in der Verriegelungsposition mit einer Wirkfläche (14) in den Bewegungsweg des Riegelelements (2) ragt und damit eine Rückdrücksicherung ausbildet.

3. Schloss nach Anspruch 2, **dadurch gekennzeichnet, dass** an der Zuhaltung (12) eine Rastnase (15) vorgesehen ist, welche in der Entriegelungsposition mit einer entsprechenden Rastausnehmung (16) am Riegelelement (2) in Eingriff steht, und dieses in der Entriegelungsposition sichert.

4. Schloss nach Anspruch 2 oder 3, **dadurch gekennzeichnet, dass** die Zuhaltung (12) mittels einer Feder (17) in Richtung Verriegelungsposition vorgespannt ist.

5. Schloss nach einem der Ansprüche 2 bis 4, **dadurch gekennzeichnet, dass** oberhalb des Riegelelements (2) ein weiterer Durchbruch (18) im Gehäuse (1) vorgesehen ist, welcher den gleichen Normalabstand zum Stulp (11) aufweist, wie der erste Durchbruch (6), und dass das Riegelelement (2) an seiner oberen Stirnseite im hinteren Endabschnitt (5) eine randseitige Ausnehmung (19) aufweist, wobei der weitere Durchbruch (18) in der Entriegelungsposition mit der Ausnehmung (19) fluchtet, und dass ferner in der Verriegelungsposition die Ausnehmung (19) mit der Wirkfläche (14) der Zuhaltung (12) zusammenwirkt um die Rückdrücksicherung auszubilden.

6. Schloss nach einem der Ansprüche 1 bis 5, **dadurch gekennzeichnet, dass** der Umlenkhebel (10) des Sperrhebels (4) an seinem freien Ende einen Zapfen (20) aufweist, welcher in einer normal zur Ausschubrichtung des Riegelelements (2) verlaufenden Längsnut (21) geführt ist.

## Claims

1. A lock for a door or a window comprising a housing (1), a bolt element (2) displaceble between an unlocking position and a locking position, as well as an actuatable cylinder locking cam (3) which, in cooperation with a locking lever (4), serves to displace the bolt element (2), **characterized in that** a breakthrough (6) through the housing (1) is formed between the cylinder locking cam (3) and the rear end section (5) of the locking element (2) in the unlocking position, and **in that** the locking lever (4) is formed as a ring section (7) at one end section, which is supported pivotably around the cylinder (8) of the cylinder closing cam (3), wherein the ring section (7) includes abutment surfaces (9) for the cylinder closing cam (3) at its respective free ends, and **in that** the end section facing away from the ring section (7) is further formed as a deflection lever (10) coupled to the bolt element (2) which deflection lever (10) includes a section bent concavely toward the breakthrough (6) or includes an edge side recess, such that the breakthrough (6) in the unlocking position of the lock is aligned with the inner space of the concave section or with the edge side recess, respectively, and thus in each lock position the opening (6) is freely passable.

2. The lock according to claim 1, **characterized in that** a tumbler (12) displaceable perpendicularly to the extension direction of the bolt element (2) by the cylinder locking cam (3) is provided between face-plate (11) and breakthrough (6), which projects with an abutment surface (13) arranged at the lower end into the movement path of the cylinder closing cam (3), and which in the locking position projects with an active surface (14) into the movement path of the locking element (2) and thus forms a protection against pushing back.

3. The lock according to claim 2, **characterized in that** a latching lug (15) is provided at the tumbler (12) which in the unlocking position engages with a corresponding latching recess (16) at the bolt element (2) and secures this in the unlocking position.

4. The lock according to claim 2 or 3, **characterized in that** (17) the tumbler (12) is biased towards the locking position using a spring.

5. The lock according to any of claims 2 to 4, **characterized in that** above the bolt element (2) another breakthrough (18) is provided in the housing (1) which includes the same normal distance from the face-plate (11) as the first breakthrough (6), and **in that** the bolt element (2) includes an edge side recess (19) at its upper end face in the rear end section (5), wherein the other breakthrough (18) is aligned with the recess (19) in the unlocking position, and **in that**, in the locking position, the recess (19) further cooperates with the effective surface (14) of the tumbler (12) in order to form the protection against pushing back.

6. The lock according to any of claims 1 to 5, **characterized in that** the deflecting lever (10) of the locking lever (4) includes a spigot (20) at its free end which is guided in a longitudinal groove (21) extending perpendicularly to the extension direction of the bolt element (2).

## Revendications

1. Serrure qui est destinée à une porte ou une fenêtre et qui comprend un boîtier (1), un élément de verrouillage (2) mobile entre une position de déverrouillage et une position de verrouillage ainsi qu'une came de fermeture de cylindre (3) actionnable laquelle permet, en coopérant avec un levier de blocage (4), de déplacer l'élément de verrouillage (2), **caractérisée en ce que** le boîtier (1) comporte un passage (6) qui est formé entre la came de fermeture de cylindre (3) et la partie terminale postérieure (5) de l'élément de verrouillage (2)en position de déverrouillage, et qu'une partie terminale du levier de blocage (4) est réalisée sous forme d'une partie annulaire (7) qui est montée pivotante autour du cylindre (8) de la came de fermeture de cylindre (3), chacune des extrémités libres de la partie annulaire (7) présentant des surfaces de butée (9) pour la came de fermeture de cylindre (3), et que la partie terminale se trouvant à l'opposé de la partie annulaire (7) est en outre réalisée sous forme d'un levier de renvoi (10) qui est couplé à l'élément de verrouillage (2) et qui comporte soit une partie présentant une courbure concave vers le passage (6) soit un évidement marginal, faisant en sorte qu'en position de déverrouillage de la serrure, le passage (6) se trouve aligné avec la gorge de la partie concave ou avec l'évidement marginal, le passage (6) restant ainsi libre indépendamment de la position de la serrure.

2. Serrure selon la revendication 1, **caractérisée en ce qu'**une gâchette (12), laquelle peut être déplacée par la came de fermeture de cylindre (3) selon une direction normale à la direction de déploiement de l'élément de verrouillage (2), est prévue entre la têtière (11) et le passage (6) alors qu'elle présente sur son extrémité inférieure une surface de butée (13) s'étendant dans la trajectoire de la came de fermeture de cylindre (3) et qu'elle présente une surface active (14) s'étendant, en position de verrouillage, dans la trajectoire de l'élément de verrouillage (2) pour assurer une protection contre tout retrait forcé.

3. Serrure selon la revendication 2, **caractérisée en ce que** la gâchette (12) est pourvue d'un nez d'encliquetage (15) qui, en position de déverrouillage, vient en prise avec un logement d'encliquetage (16) correspondant dont est pourvu l'élément de verrouillage (2), pour ainsi bloquer celui-ci dans la position de déverrouillage.

4. Serrure selon les revendications 2 ou 3, **caractérisée en ce que** la gâchette (12) est précontrainte vers la position de verrouillage au moyen d'un ressort (17).

5. Serrure selon l'une des revendications 2 à 4, **caractérisée en ce qu'**au-dessus de l'élément de verrouillage (2), le boîtier (1) est pourvu d'un passage supplémentaire (18) qui présente, selon la direction normale, le même écartement par rapport à la têtière (11) que le premier passage (6), et que l'élément de verrouillage (2) présente, sur sa face frontale supérieure au sein de la partie terminale postérieure (5), un évidement marginal (19), le passage supplémentaire (18) étant aligné, en position de déverrouillage, avec l'évidement (19), et que l'évidement (19) coopère en outre, en position de verrouillage, avec la surface active (14) de la gâchette (12) pour ainsi assurer ladite protection contre tout retrait forcé.

6. Serrure selon l'une des revendications 1 à 5, **caractérisée en ce que** le levier de renvoi (10) du levier de blocage (4) présente, sur son extrémité libre, un tourillon (20) qui est guidé dans une rainure longitudinale (21) s'étendant selon une direction normale à la direction de déploiement de l'élément de verrouillage (2).
